# FASCICULE DE BREVET EUROPEEN

(11) **EP 4 330 487 B1**
(45) Date de publication et mention de la délivrance du brevet: **20.08.2025**
(21) Numéro de dépôt: 22725798.7
(22) Date de dépôt: 26.04.2022
(51) Int. Cl.: E04B 5/43, E04B 5/12, E04B 5/23, E04B 5/26, E04B 5/28

(54) **PLANCHER DE BÉTON COMPORTANT UN ÉLÉMENT EN BOIS POUR LA FIXATION DE POUTRELLES EN BOIS AVEC UNE DALLE DE BÉTON**
BETONBODEN MIT EINEM HOLZELEMENT ZUR BEFESTIGUNG VON HOLZBALKEN AN EINER BETONPLATTE
CONCRETE FLOOR COMPRISING A WOODEN ELEMENT FOR SECURING WOODEN BEAMS TO A CONCRETE SLAB

(30) Priorité: 27.04.2021 FR 2104378
(43) Date de publication de la demande: 06.03.2024
(73) Titulaire: Université de Lorraine, 54000 Nancy (FR)
(72) Inventeur: BOCQUET, Jean-François, 88390 Sanchey (FR); LATHUILLIERE, Damien, 88000 Epinal (FR)
(74) Mandataire: Gevers & Orès
(86) Numéro de dépôt international: PCT/EP2022/061065
(87) Numéro de publication internationale: WO 2022/229194

(56) Documents cités:
- CH-A- 223 498
- DE-A1- 102007 052 455
- FR-A1- 2 780 427

## Description

### Domaine technique de l'invention

L'invention se rapporte à un plancher de béton comportant au moins une poutrelle présentant un axe principal, une dalle de béton qui est coulée de manière à reposer sur une face supérieure de la poutrelle, une armature métallique qui est prise dans la dalle, la poutrelle étant liée à la dalle de béton par au moins un élément de liaison rapporté qui est fixé à la poutrelle et dont au moins une partie est prise dans la dalle de béton.

### Arrière-plan technique

La réalisation de plancher en béton est déjà largement connue dans le domaine de la construction de bâtiments, notamment de bâtiments d'habitation. L'invention concerne plus particulièrement la réalisation de plancher en béton à poutrelles.

Un tel plancher à poutrelles comporte une structure porteuse en poutrelles préfabriquées en béton disposées parallèlement avec un espacement régulier, par exemple environ tous les 60 cm. On connaît des poutrelles en béton armé, en béton précontraint avec aciers filants et des poutrelles avec treillis.

Une dalle de compression en béton, appelée "hourdis", d'épaisseur comprise par exemple entre 4 cm et 10 cm, est coulée avec un élément d'armature, tel qu'un treillis soudé sur la structure porteuse. A cet effet, un coffrage est disposé entre les poutrelles. Une partie supérieure des poutrelles est directement prise dans le béton pour assurer la fixation de la dalle sur les poutrelles. Il est aussi prévu de nombreux éléments d'armature métallique pour renforcer la dalle et pour améliorer encore la fixation de la dalle sur les poutrelles. La dalle de compression assure la rigidité du plancher et permet le report des charges sur les poutrelles.

L'espacement prévu entre deux poutrelles adjacentes est souvent comblé par des entrevous, parfois appelés aussi « hourdis » par abus de langage. Les entrevous peuvent servir de coffrage à la dalle de compression qui les recouvre. Selon la forme et le matériau utilisés, les entrevous ont un rôle porteur ou non. Ils permettent aussi de renforcer les performances d'un plancher, par exemple l'isolation thermique ou phonique.

Un tel plancher à poutrelles présente cependant l'inconvénient d'utiliser de nombreuses matières premières non renouvelables, notamment l'acier utilisé pour les armatures. En outre, la production de poutrelles en béton consomme énormément d'énergie. Le document DE 10 2007 052455 A1 divulgue les caractéristiques du préambule de la revendication 1.

L'invention vise à obtenir un plancher en béton à poutrelles présentant des propriétés mécaniques préservées tout en réduisant l'utilisation de matières premières non renouvelable, notamment d'acier, et en réduisant son empreinte carbone.

### Résumé de l'invention

L'invention propose un plancher de béton comportant les caractéristiques de la revendication 1.

Un tel plancher permet de limiter le recours au béton et aux éléments métalliques. La réalisation d'éléments en bois requiert en effet beaucoup moins d'énergie que la réalisation d'éléments équivalents en métal et en béton.

Selon l'invention, l'élément de liaison est formé d'une lame de bois qui s'étend selon un axe principal longitudinal et qui présente une face inférieure de fixation avec la poutrelle et une face supérieure de contact avec la dalle de béton, la lame de bois comportant des creux produits par enlèvement de matière dans sa face supérieure dans lesquels le béton de la dalle est coulé, les parois globalement transversales délimitant les creux étant aptes à transmettre les efforts de cisaillement exercés globalement longitudinalement par la dalle sur la lame de bois lors d'une flexion du plancher.

Cette caractéristique permet notamment de garantir que la dalle de béton demeure fixée aux poutrelles même en cas de flexion de grande amplitude du plancher. Elle permet plus particulièrement d'éviter le glissement de la dalle de béton par rapport aux poutrelles.

Selon un autre aspect du plancher réalisé selon les enseignements de l'invention, les creux sont formés par des rainures qui s'étendent globalement transversalement.

De tel creux sont aisés, rapides et peu onéreux à réaliser sur des lames de bois.

Selon un autre aspect du plancher réalisé selon les enseignements de l'invention, la lame de bois est délimitée par au moins deux chants qui sont munis de moyens pour résister à l'arrachement vertical de la dalle par rapport à la lame de bois.

Il est en effet important de garantir que la dalle ne puisse être arrachée verticalement par rapport aux poutrelles.

Selon un autre aspect du plancher réalisé selon les enseignements de l'invention, les moyens pour résister à l'arrachement sont formés par des stries qui s'étendent longitudinalement et dans lesquelles le béton de la dalle est coulé.

Comme pour les rainures, de telles stries sont aisées, rapides et peu onéreuses à réaliser sur des lames de bois.

Selon un autre aspect du plancher réalisé selon les enseignements de l'invention, les moyens pour résister à l'arrachement sont formés par une forme biseautée des chants.

Il s'agit d'une variante de réalisation des moyens pour résister à l'arrachement qui sont tout aussi aisés, rapides et peu onéreux à réaliser sur des lames de bois.

Selon un autre aspect du plancher réalisé selon les enseignements de l'invention, la poutrelle est réalisée en un bois tendre, tandis que la lame de bois est réalisée en un bois dur.

Ceci permet de garantir une bonne élasticité et une bonne résistance à la rupture pour la poutrelle, tandis que les lames de bois présentent une dureté à même de garantir leur fonction de fixation de la dalle de béton.

Selon un autre aspect du plancher réalisé selon les enseignements de l'invention, la lame de bois est fixée par collage de sa face inférieure de fixation sur la face supérieure de la poutrelle.

Selon un autre aspect du plancher réalisé selon les enseignements de l'invention, la face inférieure de fixation de la lame de bois comporte des fentes longitudinales de décharge qui permettent d'absorber les variations dimensionnelles de la poutrelle en fonction des conditions hygrométriques.

Selon un autre aspect du plancher réalisé selon les enseignements de l'invention, la lame de bois est fixée à la poutrelle par vissage ou par clouage.

Selon un autre aspect du plancher réalisé selon les enseignements de l'invention, il comporte au moins une lame de bois dont l'axe principal longitudinal s'étend parallèlement à l'axe principal des poutrelles, dite longeron.

Selon un autre aspect du plancher réalisé selon les enseignements de l'invention, au moins une poutrelle comporte un longeron qui s'étend sensiblement sur toute la longueur de la face supérieure du tronçon de la poutrelle destiné à recevoir la dalle de béton.

Selon un autre aspect du plancher réalisé selon les enseignements de l'invention, au moins une poutrelle comporte plusieurs longerons qui sont répartis de manière alignée sur toute la longueur de la face supérieure de la poutrelle destinée à recevoir la dalle de béton.

Selon un autre aspect du plancher réalisé selon les enseignements de l'invention, il comporte :
- au moins deux poutrelles chacune équipée de plusieurs longerons espacés longitudinalement d'un intervalle,
- au moins une lame de bois dont l'axe principal longitudinal s'étend selon une direction orthogonale à l'axe principal des poutrelles, dite traverse, et fixée sur la face de chacune des poutrelles dans l'intervalle entre deux longerons.

Cette caractéristique permet de réaliser une partie de la fonction de support de la dalle au moyen de lames de bois. Cela permet notamment de réduire les dimensions de l'armature métallique, et donc la quantité de métal présent dans le plancher.

Selon un autre aspect du plancher réalisé selon les enseignements de l'invention, les lames de bois sont traitées avec un produit hydrofuge.

Cette caractéristique permet d'éviter que l'eau présente dans le béton lors du coulage de la dalle ne soit absorbée par les lames de bois. Ainsi, les lames de bois sont protégées contre le pourrissement, tandis que le béton conserve ses caractéristiques mécaniques, y compris au niveau de l'interface avec les lames de bois pendant la prise.

L'invention concerne aussi un procédé de réalisation d'un plancher selon les enseignements de l'invention, caractérisé en ce qu'il consiste à :
- fixer sur la face supérieure de chaque poutrelle au moins une lame de bois ;
- agencer un coffrage et/ou des entrevous dont une face supérieure affleure la face supérieure des poutrelles de manière que les lames de bois fassent saillie par rapport au coffrage et/ou aux entrevous ;
- agencer une armature métallique sur les poutrelles ;
- couler une dalle de béton qui prenne l'armature métallique et les lames de bois.

### Brève description des figures

D'autres caractéristiques et avantages de l'invention apparaitront au cours de la lecture de la description détaillée qui va suivre pour la compréhension de laquelle on se reportera aux dessins annexés comportant les figures suivantes.
La figure 1 est une vue en perspective qui représente un plancher à poutrelles réalisé selon les enseignements de l'invention qui ne comporte pas d'entrevous.
La figure 2 est une vue similaire à celle de la figure 1 qui représente un plancher réalisé selon les enseignements de l'invention qui comporte des entrevous intercalés entre les poutrelles.
La figure 3 est une vue de détail éclatée qui représente une poutrelle, une dalle de béton armé et une lame de bois pour la fixation de la dalle de béton sur la poutrelle.
La figure 4 est une vue en perspective qui représente un plancher réalisé selon les enseignements de l'invention qui est monté en appui sur l'arase d'un mur d'un bâtiment.
La figure 5 représente une vue similaire à celle de la figure 4 dans laquelle le plancher réalisé selon les enseignements de l'invention est monté en appui sur une poutre en bois fixée à un mur ou à une paroi d'un bâtiment.
La figure 6 est une vue en perspective éclatée du plancher de la figure 2.
La figure 7 est une vue en perspective qui représente un tronçon d'extrémité d'une lame de bois assurant la fixation de la dalle de béton avec la poutrelle sur l'un quelconque des planchers réalisés selon les enseignements de l'invention, la lame de bois comportant des rainures rectilignes.
La figure 8 est une vue en coupe longitudinale selon le plan de coupe 8-8 de la figure 1 qui représente la lame de bois, formant ici un longeron, qui est fixée sur la poutrelle et prise dans la dalle pour garantir la fixation de la poutrelle avec la dalle.
La figure 9 est une vue de dessus qui représente une variante de réalisation des rainures équipant la face supérieure de la lame de bois de la figure 7.
La figure 10 est une vue de dessus qui représente une variante de réalisation des rainures équipant la face supérieure de la lame de bois de la figure 7.
La figure 11 est une vue schématique en coupe longitudinale le long d'une lame de bois prise dans la dalle, la lame de bois n'étant pas réalisée selon les enseignements de l'invention car dénuée de creux dans sa face supérieure, l'ensemble formé par la lame de bois et la dalle étant en flexion entre deux appuis d'extrémités, la flexion étant exagérée pour les besoins de la description.
La figure 12 est une vue similaire à celle de la figure 11 dans laquelle la lame de bois est réalisée selon les enseignements de l'invention et équipée de creux permettant la reprise des efforts de cisaillement.
La figure 13 est une vue en coupe transversale selon le plan de coupe 13-13 de la figure 8, qui représente la lame de bois munie de strie pour empêcher son arrachement vertical par rapport à la dalle.
La figure 14 est une vue en coupe transversale similaire à celle de la figure 13, qui représente une variante de réalisation de la lame de bois qui est munie de chants biseautés pour empêcher son arrachement vertical par rapport à la dalle.
La figure 15 est une vue en perspective d'une poutrelle destinée à être utilisée pour fabriquer un plancher selon les enseignements de l'invention dans laquelle la poutrelle est équipée de lames de bois formant des longerons.
La figure 16 est une vue en coupe transversale selon le plan de coupe 16-16 de la figure 1 qui représente deux poutrelles munies de longerons et d'un coffrage pendant le coulage de la dalle de béton.
La figure 17 est une vue en coupe transversale similaire à celle de la figure 16 qui représente une variante de réalisation du plancher réalisé selon les enseignements de l'invention.
La figure 18 est une vue en perspective similaire à celle de la figure 15 qui représente la poutrelle équipée de jupes imperméables pour le transport individuel de chaque poutrelle vers le chantier de fabrication du bâtiment.
La figure 19 est une vue en perspective qui représente deux poutrelles similaire à celle représentée à la figure 18 entre lesquelles sont agencés des entrevous après relèvement de la jupe imperméable.
La figure 20 est une vue similaire à celle de la figure 19 dans laquelle les jupes ont été rabattues sur les entrevous pour former une surface étanche.
La figure 21 est une vue similaire à celle de la figure 20 dans laquelle des traverses ont été agencées sur les poutrelles.

### Description détaillée de l'invention

Dans la suite de la description, des éléments présentant une structure identique ou des fonctions analogues seront désignés par des mêmes références.

Dans la suite de la description, on adoptera à titre non limitatif des orientations longitudinales, verticales et transversales. Les directions longitudinales et transversales sont appliquées localement pour chaque lame 32 de bois. La direction verticale est indiquée par la flèche "V" des figures qui est orientée par convention du bas vers le haut. On utilisera le terme "horizontal" pour désigner un plan parallèle à la face supérieure longitudinale transversale de la dalle du plancher, la direction vertical s'étendant orthogonalement à la face supérieure horizontale de la dalle. Pour un tel plancher, la direction verticale correspond souvent à la direction de la gravité, cependant l'invention est aussi applicable à des planchers destinés à être inclinés par rapport à la direction de la gravité.

On a représenté aux figures 1 et 2 un plancher 10 de béton réalisé selon les enseignements de l'invention.

Le plancher 10 de béton comporte au moins une poutrelle 12 présentant un axe "X" principal. Chaque poutrelle 12 présente ici une section transversale rectangulaire. Comme représenté plus en détails à la figure 3, chaque poutrelle 12 est délimitée verticalement par une face 14 supérieure et une face 16 inférieure, et transversalement par deux faces 18 latérales. Comme représenté à la figure 4, chaque poutrelle 12 comporte généralement deux tronçons 20 d'extrémité qui sont destinés à permettre son appui sur des supports 16 et un tronçon central, dit tronçon 22 de portée, qui est destiné à s'étendre entre les deux supports 16.

Comme représenté à la figure 4, le support 16 peut être formé par l'arase d'un mur 23, par une poutre de support, dite voile travaillant à la ceinture fixée à une paroi 25, comme représenté à la figure 5, ou encore un sabot métallique (non représenté) qui est fixé à un mur.

Lorsque le plancher 10 présente plusieurs poutrelles 12, comme représenté aux figures 1 et 2, elles sont de préférence agencées parallèlement. Le plancher 10 présente ici quatre poutrelles 12 identiques. Elles sont espacées transversalement d'un espacement "E" par rapport à l'axe "X" des poutrelles 12.

En variante non représentée, lorsqu'on cherche à obtenir un plancher qui ne soit pas de forme rectangulaire, les poutrelles peuvent être agencées de manière non parallèle les unes par rapport aux autres.

Le plancher 10 présente aussi une dalle 24 de béton qui est coulée de manière à reposer sur la face 14 supérieure de la poutrelle 12. La dalle 24 de béton présente la forme d'une plaque qui est délimitée verticalement par une face 26 horizontale supérieure de plancher et une face 28 horizontale inférieure de plancher. La dalle 24 présente une épaisseur verticale sensiblement constante, par exemple comprise entre 4 cm et 10 cm, de préférence environ 7 cm. En général, la dalle 24 est en appui sur le tronçon 22 de portée, tandis que les tronçons 20 d'extrémité font saillie de part et d'autre de la dalle 24.

La dalle 24 est ici renforcée par une armature 30 métallique qui est prise dans le béton constituant la dalle 24. L'armature 30 est représentée en traits interrompus à la figure 1 et elle est visible sur la vue éclatée représentée à la figure 6. Elle présente ici la forme d'un treillis en forme de grille formée de croisements de tiges métalliques, notamment d'acier.

Selon les enseignements de l'invention, la poutrelle 12 est réalisée en bois. Il s'agit par exemple d'un bois tendre, tel que du bois de conifère, notamment de l'épicéa. Un tel bois présente des propriétés mécaniques tout à fait adaptées à la construction, notamment en termes de résistance à la rupture et d'élasticité. En outre, l'utilisation d'une poutrelle 12 en bois à la place d'une poutrelle en béton armé, comme c'est le cas dans l'état de la technique, est une solution présentant de nombreux avantages, notamment d'un point de vue de la protection de l'environnement.

Contrairement à l'état de la technique, il n'est pas possible de prendre directement la poutrelle 12 en bois tendre dans le béton formant la dalle 24 pour assurer la fixation de la dalle 24 sur les poutrelles 12.

En effet, le béton n'adhère pas suffisamment au bois tendre pour garantir la tenue du plancher 10.

De plus, le bois tendre présente des dimensions qui sont susceptibles de varier en fonction des conditions climatiques avec une amplitude bien supérieure à celle du béton. Cela risque donc d'affaiblir encore l'adhérence entre le bois et le béton.

En outre, le bois tendre de la poutrelle 12 risque d'absorber l'humidité contenue dans le béton lors du coulage de la dalle 24. Cela risque de provoquer une disparité structurelle dans la dalle 24, les endroits asséchés trop rapidement par absorption de l'eau étant moins résistant par mauvaise prise du béton que les endroits où l'eau s'est évaporée plus lentement. De plus, l'eau absorbée par les poutrelles 12 risque de faire apparaître des jeux et, à terme, de provoquer un départ de dégradation fongique dans le bois tendre et ainsi de réduire sensiblement la résistance à la rupture de la poutre.

Pour permettre de fixer la dalle 24 par rapport à la poutrelle 12, il est prévu au moins un élément de liaison rapporté qui est fixé à la poutrelle 12, d'une part, et dont au moins une partie est prise dans la dalle 24 de béton, d'autre part.

Les éléments de liaison sont aussi réalisés en bois. Il s'agit par exemple de bois traité pour résister à l'humidité, notamment au moyen d'un traitement hydrofuge. Il s'agit par exemple d'éléments de liaison réalisé dans un bois dur, tel que du hêtre ou du chêne.

Le traitement hydrofuge est par exemple réalisé par application d'une ou plusieurs couches d'un produit hydrofuge tel qu'un vernis, éventuellement précédé par l'application d'une sous-couche d'accrochage.

Chaque élément de liaison est ,selon l'invention, formé par une lame 32 de bois qui s'étend selon un axe "L" longitudinal, comme cela est représenté plus en détails à la figure 7. Selon son orientation par rapport à la poutrelle, cette lame 32 de bois sera appelée par la suite longeron 32A ou traverse 32B.

La lame 32 de bois présente une face 34 horizontale inférieure de fixation avec la poutrelle 12 et une face 36 supérieure de contact avec la dalle 24 de béton. La lame 32 de bois présente des chants 38 latéraux qui s'étendent longitudinalement et qui joignent sa face 34 inférieure à sa face 36 supérieure. L'épaisseur verticale de la lame est généralement très inférieure aux dimensions de ses faces 34, 36 inférieure et supérieure, par exemple de l'ordre du centimètre.

La lame 32 de bois est plus particulièrement destinée à être prise dans le béton de la dalle 24 sur toute son épaisseur de manière que sa face 34 inférieure affleure à la face 28 inférieure de la dalle 24.

La lame 32 de bois comporte des creux 39 produits par enlèvement de matière dans sa face 36 supérieure. Ces creux sont délimités au moins en partie par des parois 40 s'étendant globalement transversalement. Le terme "globalement" signifie que les parois 40 peuvent présenter une inclinaison dans un plan horizontal par rapport à l'axe "L" longitudinal principal, par exemple les parois 40 peuvent former un angle compris entre 45° et 135° par rapport à l'axe "A" longitudinal de la lame 32 de bois. Ainsi, sur la figure 7, les rainures sont inclinées d'environ 10° par rapport à l'axe "L" longitudinal.

Comme représenté à la figure 8, la lame 32 de bois formant ici un longeron 32A, le béton de la dalle 24 est coulé dans le creux 39. Ainsi, après durcissement de la dalle 24, les parois 40 globalement transversales sont aptes à transmettre des efforts "C" de cisaillement exercés globalement longitudinalement par la dalle à la lame 32 de bois lors d'une flexion du plancher 10. Ceci permet ainsi d'éviter que la dalle 24 ne glisse longitudinalement par rapport aux lames 32 de bois.

Selon un mode de réalisation particulièrement aisé à réaliser, les creux 39 sont formés par des rainures qui s'étendent globalement transversalement. Il s'agit ici de rainures rectilignes qui s'étendent d'un chant 38 latéral à l'autre.

En variante de l'invention représentée aux figures 9 et 10, les rainures formant les creux 39 sont formées par des rainures non rectilignes, telles que des chevrons ou des vagues.

Ainsi, lorsqu'un effort vertical "F" est appliqué vers le bas au milieu du plancher 10, ce dernier fléchi sur ses appuis 16 dans le sens longitudinal de la lame 32 de bois, le plancher tend à glisser par rapport aux lames de bois. Comme représenté à la figure 11, en l'absence des creux 39, les extrémités de la dalle 24 glissent longitudinalement vers l'extérieur par rapport à la lame 32 de bois. Comme représenté à la figure 12, les creux 39 réalisés selon les enseignements de l'invention permettent d'éviter très efficacement ce glissement. Les efforts "C" de cisaillement exercés par la dalle 24 sur la lame 32 de bois sont alors absorbés par compression longitudinale de la dalle de béton et par traction longitudinale de la poutrelle 12 de bois qui est collée sous la lame 32 de bois (non représentée). Or le béton est justement connu pour pouvoir supporter d'importants efforts de compressions, tandis que le bois présente une élasticité suffisante pour absorber les mêmes efforts de traction.

L'invention permet ainsi d'augmenter la rigidité de flexion du plancher 10 en associant la poutrelle 12 de bois sollicitée en traction avec la dalle 24 de béton sollicitée en compression par l'intermédiaire de la lame 32 de bois formant un élément de connexion très rigide.

Il est en outre prévu de munir les lames 32 de bois de moyens pour résister à l'arrachement vertical de la dalle 24 par rapport aux lames 32 de bois.

A cet effet, comme représenté aux figures 7 et 13, les chants 38 latéraux sont ici munis de stries 42 qui s'étendent longitudinalement. Le béton de la dalle 24 est coulé dans les stries 42. Après durcissement de la dalle 24, les stries 42 sont aptes à transmettre des efforts de déchaussement orthogonaux à la dalle 24 jusqu'à la lame 32 de bois afin d'empêcher l'arrachement de la dalle 24 par rapport à la lame 32 de bois.

Selon une variante de réalisation des moyens pour résister à l'arrachement représentés à la figure 14, les chants 38 latéraux de la lame 32 de bois présentent une forme biseautée de manière que la lame 32 de bois présente, en coupe transversale, un profil de forme trapézoïdale pour une fixation à queue d'aronde de la lame 32 de bois dans la dalle 24.

Au moins une lame 32 de bois qui s'étend parallèlement à l'axe "X" principal des poutrelles 12, est dite longeron 32A. Comme représenté aux figures 6 et 8, les longerons 32A sont destinés à être fixés directement sur la face 14 supérieure de chaque poutrelle 12 afin de garantir une bonne fixation de la dalle 24 à chaque poutrelle 12. Les longerons 32A présentent avantageusement la même largeur que la face 14 supérieure de la poutrelle 12. Ils sont ici agencés de manière que leurs chants 38 latéraux soient dans le prolongement des faces 18 latérales des poutrelles 12. Ainsi, les efforts de cisaillement appliqués aux longerons 32A pendant une flexion de l'ensemble formé par la poutrelle 12 et la dalle 24 est réparti sur une plus grande surface.

De préférence, comme représenté à la figure 6, une poutrelle 12 comporte plusieurs longerons 32B qui sont alignés sur la face 14 supérieure de la poutrelle 12 qui est destinée à recevoir la dalle 24. Les longerons 32A d'une même poutrelle 12 sont agencés à distance longitudinalement l'un de l'autre, avec un intervalle "I" régulier, sur toute la longueur de la face 14 supérieure de la poutrelle 12 qui est destinée à recevoir la dalle 24. Les creux 39 sont répartis régulièrement sur la face supérieure 36 de chaque longeron 32A.

La longueur cumulée des longerons 32A est au moins égale et de préférence supérieure à la longueur cumulée des intervalles "I". Ainsi, l'effort de cisaillement est réparti sur une plus grande longueur, en limitant, voir en supprimant, les concentrations de contrainte.

En variante, les longerons 32A sont répartis de manière non régulière, avec une plus grande densité à proximité des tronçons 20 d'extrémité, la densité diminuant graduellement en se rapprochant du milieu du tronçon 22 de portée. En effet, les efforts "C" de cisaillement sont beaucoup plus importants à proximité des tronçons 20 d'extrémité en appui sur les supports 16 qu'au milieu du tronçon 22 de portée de la poutrelle 12.

Selon une autre variante non représentée, chaque poutrelle comporte un longeron qui s'étend sensiblement sur toute la longueur de la face supérieure de poutrelle qui est destinée à recevoir la dalle. Les creux, notamment des rainures, peuvent alors être répartis régulièrement sur toute la longueur du longeron, ou selon une répartition graduelle dans laquelle les creux, notamment les rainures, sont agencés avec une plus grande densité à proximité des tronçons 20 d'extrémité, la densité diminuant graduellement en se rapprochant du milieu du tronçon 22 de portée.

Chaque longeron 32A est de préférence fixé par collage de sa face 34 inférieure de fixation directement sur la face 14 supérieure de la poutrelle 12. L'activation du collage peut être réalisée par polymérisation lente, chauffage, friction, etc.

Les longerons 32A et les poutrelles 12 sont réalisées en des bois d'essences différentes qui réagissent de manières différentes aux variations hygrométriques. Les poutrelles 12 en bois tendre sont notamment susceptibles de présenter des dimensions variant avec une plus grande amplitude que les longerons 32B en bois dur en fonction des conditions hygrométriques, dépendantes de l'humidité et de la température. Lorsque le longeron 32A est fixé par collage, pour éviter qu'il ne se décolle sous l'effet des conditions hygrométriques, la face 34 inférieure de fixation du longeron comporte des fentes 44 longitudinales de décharge qui permettent d'absorber les variations dimensionnelles de la poutrelle 12 en fonction des conditions hygrométriques, comme cela est illustré à la figure 7.

En variante non représentée, les longerons peuvent être fixés par clouage ou par vissage sur les poutrelles.

Optionnellement, il est aussi possible de réduire encore la quantité de métal nécessaire à l'armature 30 en équipant le plancher 10 de lames 32 de bois s'étendant selon un axe principal orthogonal à l'axe des poutrelles 12, dite traverses 32B. Ces traverses 32B sont agencées en travers les poutrelles 12. Ainsi, une traverse 32B est en appui sur plusieurs poutrelles 12. Plus particulièrement, chaque traverse 32B est agencée dans l'intervalle "I" réservé entre deux longerons 32A de chaque poutrelle 12. Ainsi, les traverses 32B sont situées dans le même plan horizontal que les longerons 32A. La face 34 inférieure de fixation de chaque traverse 32B est agencée directement au contact de la face 14 supérieure de chaque poutrelle 12.

Les traverses 32B sont de préférence fixées sur les poutrelles 12 par vissage ou par clouage. En variante, les traverses sont fixées sur les poutrelles par collage.

Cette disposition en quadrillage des longerons 32A et des traverses 32B permet ainsi de conférer un bon soutien à la dalle 24. Cela permet au moins de réduire la section des tiges métalliques utilisées pour former l'armature 30.

Comme cela est représenté à la figure 2, le plancher 10 peut aussi comporter des entrevous 46 qui sont insérés dans l'espacement "E" entre deux poutrelles 12. En ce cas, les poutrelles 12 sont aussi équipées de moyens de support des entrevous 46. Il s'agit ici d'une planche 48 de bois fixée à plat sous la face 16 inférieure de chaque poutrelle 12. La planche 48 présente une largeur supérieure à celle de la poutrelle 12 de manière que deux bandes 50 latérales de la planche 48 dépassent latéralement de part et d'autre de la poutrelle 12 pour servir de support aux entrevous 46. Chaque planche 48 est fixée à la poutrelle 12, par exemple par collage si elle participe mécaniquement au comportement longitudinal, par clouage ou par vissage. La planche 48 peut être réalisée en bois dur ou en bois tendre selon la résistance recherchée.

Un tel plancher 10 peut être mis en œuvre soit directement sur le chantier de fabrication du bâtiment, soit en atelier pour pouvoir être ensuite transporté et installé en tant qu'élément préfabriqué sur le chantier.

Quel que soit le mode de mise en œuvre du plancher 10, les poutrelles 12 sont préalablement chacune équipées d'un ou de plusieurs longerons 32B. Ainsi chaque longeron 32B est fixé sur la face 14 supérieure de chaque poutrelle 12. Comme expliqué précédemment, les longerons 32A sont par exemple collés par leur face 34 inférieure de fixation sur la face 14 supérieure de la poutrelle 12 associée.

Lorsque cela est nécessaire, la planche 48 est positionnée et fixée contre la face 16 inférieure de la poutrelle 12. On obtient ainsi l'élément de structure représenté à la figure 15.

Chaque longeron 32A est ensuite traité contre l'humidité, par exemple par pulvérisation d'un produit hydrofuge. Ce traitement réalisé après fixation des longerons 32A sur la poutrelle 12 permet d'obtenir une bonne étanchéité y compris sur les zones de la face 14 supérieure de la poutrelle qui ne seraient pas recouvertes par un longeron 32A, notamment dans les espacements "I" entre deux longerons 32A le cas échéant.

A partir de ces poutrelles 12 ainsi réalisées, on décrit à présent, à titre non limitatif, plusieurs manières d'obtenir un plancher selon les enseignements de l'invention.

Selon un premier mode de réalisation décrit en référence aux figures 1 et 16, lorsque le plancher 10 est destiné à être réalisé en atelier, les poutrelles 12 sont agencées parallèlement avec un espacement "E" latéral déterminé, par exemple environ 60 cm. Puis un coffrage 52 est agencé entre les poutrelles 12 de manière que la face supérieure du coffrage affleure la face 14 supérieure des poutrelles 12. Les longerons 32A font ainsi saillie verticalement vers le haut par rapport au coffrage 52.

Optionnellement, des traverses 32B sont agencées en travers des poutrelles et fixées aux poutrelles 12.

Une armature 30 métallique est ensuite posée sur les poutrelles 12 et sur les longerons 32A. Puis la dalle 24 de béton est coulée sur le coffrage 52 et sur les poutrelles 12, de manière que l'armature 30 et les longerons 32A, et le cas échéant les traverses 32B, soient pris dans le béton.

Lorsque le béton a durci, le coffrage 52 est ôté, et le plancher 10, tel que représenté à la figure 1, est transporté jusqu'au chantier en tant qu'élément préfabriqué.

Selon un deuxième mode de réalisation représenté à la figure 17, lorsque le plancher 10 est destiné à être réalisé en atelier, il peut être réalisé de manière renversée. La dalle 24 de béton est alors coulée dans un moule 54, dont le fond forme l'empreinte de la face 26 supérieure de la dalle 24, et dans lequel l'armature 30 a été préalablement disposée. On a indiqué la direction de la gravité par la flèche "g".

Avant que le béton ne durcisse, les poutrelles 12 sont retournées, face 14 supérieure vers le bas, puis disposées au-dessus de la dalle 24 de béton avec leur face supérieure affleurant à la surface du béton coulé de manière que les longerons 32A, et le cas échéant les traverses 32B, puissent être trempés dans le béton encore liquide. Les poutrelles 12 sont maintenues dans cette position jusqu'à ce que le béton ait durci.

Lorsque le béton est durci, la dalle 24 peut être démoulée, les longerons 32A et les traverses 32B étant alors pris dans le béton. Le plancher 10 peut être retourné à l'endroit.

Avant d'être positionnées au-dessus de la dalle 24, les poutrelles sont éventuellement reliées entre elles par des traverses 32B.

Ce mode de réalisation permet avantageusement d'obtenir une dalle 24 présentant une face 26 supérieure présentant une excellente finition et une très bonne planéité.

Selon un troisième mode de réalisation de l'invention, lorsque le plancher 10 est réalisé directement sur le chantier. Les poutrelles 12 sont alors acheminées individuellement jusqu'au chantier.

Avantageusement, pour les protéger durant leur acheminement, il est prévu de munir les poutrelles 12 de deux jupes 56 réalisées en une feuille de matériau imperméable tel que du plastique souple, comme cela est illustré à la figure 18. Chaque jupe 56 est agencée de manière à couvrir une face 18 latérale associée de la poutrelle. La face 14 supérieure est en effet protégée par les longerons 32A et par le traitement hydrofuge, tandis que la face 16 inférieure est protégée par les planches 48.

Les jupes 56 sont fixées à leur poutrelle 12 par un bord 58 supérieure longitudinal libre qui s'étend le long de l'angle entre la face 14 supérieure et la face 18 latérale associée. Pour le transport, un bord 60 inférieur des jupes est fixé le long de la planche 48.

Avantageusement, les jupes 56 de protection peuvent aussi être utilisées pour réaliser un coffrage pour la dalle 24 de béton comme cela sera expliqué par la suite.

Arrivées sur le chantier, les poutrelles 12 sont positionnées dans l'ouvrage, puis elles sont fixées en place, comme représenté à la figure 19. Les jupes 56 sont relevées, puis des entrevous 46 destinés à former un coffrage sont agencés dans les espacements "E" réservés entre deux poutrelles adjacentes. Les entrevous 46 reposent sur les bandes 50 de planches 48 qui dépassent des deux poutrelles 12 de part et d'autre de l'espacement "E".

Pour la réalisation de la dalle 24, les jupes 56 sont ensuite rabattues à plat sur la surface supérieure des entrevous 46 et fixées bord à bord, par exemple par des bandes adhésives, pour réaliser une surface 62 horizontale étanche qui affleure la face 14 supérieure des poutrelles 12 en vue du coulage de la dalle, comme illustré à la figure 20. Le cas échéant, des traverses 32B sont ensuite agencées en travers des poutrelles 12, par-dessus la surface 62 horizontale étanche, puis fixées aux poutrelles 12, comme illustré à la figure 21.

Une armature 30 est ensuite posée sur les poutrelles ainsi agencées. La dalle 24 peut ensuite être coulée de manière que l'armature 30, les longerons 32A et/ou les traverses 32B soient prises dans le béton pour obtenir un plancher 10 tel que représenté à la figure 2.

Le plancher 10 réalisé selon l'un quelconque des modes de réalisation de l'invention permet avantageusement de remplacer des éléments de béton et d'acier par des éléments en bois. Ceci permet à la fois de limiter l'empreinte carbone du plancher et d'éviter d'avoir un recours intensif à des matières premières non renouvelables.

En outre, le plancher 10 ainsi réalisé est facile à mettre en œuvre et il présente des propriétés mécaniques tout à fait adaptées à la construction de bâtiments.

## Revendications

1. Plancher (10) de béton comportant au moins une poutrelle (12) présentant un axe (X) principal, une dalle (24) de béton qui est coulée de manière à reposer sur une face (14) supérieure de la poutrelle (12), une armature (30) métallique qui est prise dans la dalle (24), la poutrelle (12) étant liée à la dalle (24) de béton par au moins un élément de liaison rapporté qui est fixé à la poutrelle (12) et dont au moins une partie est prise dans la dalle (24) de béton, la poutrelle (12) et l'élément de liaison étant réalisés en bois, l'élément de liaison étant formé d'une lame (32) de bois qui s'étend selon un axe (L) principal longitudinal et qui présente une face (34) inférieure de fixation avec la poutrelle (12) et une face (36) supérieure de contact avec la dalle (24) de béton, le plancher étant **caractérisé en ce que** la lame (32) de bois comporte des creux (39) produits par enlèvement de matière dans sa face (36) supérieure dans lesquels le béton de la dalle (24) est coulé, les parois (40) globalement transversales délimitant les creux (39) étant aptes à transmettre des efforts (C) de cisaillement exercés globalement longitudinalement par la dalle (24) à la lame (32) de bois lors d'une flexion du plancher (10).

2. Plancher (10) selon la revendication précédente, **caractérisé en ce que** les creux (39) sont formés par des rainures qui s'étendent globalement transversalement.

3. Plancher (10) selon la revendication précédente, **caractérisé en ce que** la lame (32) de bois est délimitée par au moins deux chants (38) qui sont munis de moyens pour résister à l'arrachement vertical de la dalle (24) par rapport à la lame (32) de bois.

4. Plancher (10) selon la revendication précédente, **caractérisé en ce que** les moyens pour résister à l'arrachement sont formés par des stries (42) qui s'étendent longitudinalement et dans lesquelles le béton de la dalle (24) est coulé.

5. Plancher (10) selon la revendication 3, **caractérisé en ce que** les moyens pour résister à l'arrachement sont formés par une forme biseautée des chants (38).

6. Plancher selon l'une quelconque des revendications 1 à 3, **caractérisé en ce que** la poutrelle est réalisée en un bois tendre, tandis que la lame de bois est réalisée en un bois dur.

7. Plancher selon l'une quelconque des revendications 1 à 6, **caractérisé en ce que** la lame (32) de bois est fixée par collage de sa face (34) inférieure de fixation sur la face (14) supérieure de la poutrelle (12).

8. Plancher (10) selon la revendication précédente, **caractérisé en ce que** la face (34) inférieure de fixation de la lame (32) de bois comporte des fentes (44) longitudinales de décharge qui permettent d'absorber les variations dimensionnelles de la poutrelle (12) en fonction des conditions hygrométriques.

9. Plancher (10) selon l'une quelconque des revendications 1 à 6, **caractérisé en ce que** la lame (32) de bois est fixée à la poutrelle (12) par vissage ou par clouage.

10. Plancher (10) selon l'une quelconque des revendications 1 à 9, **caractérisé en ce qu'**il comporte au moins une lame (32) de bois dont l'axe (L) principal longitudinal s'étend parallèlement à l'axe (X) principal des poutrelles (12), dite longeron (32A).

11. Plancher (10) selon la revendication précédente, **caractérisé en ce qu'**au moins une poutrelle (12) comporte un longeron (32A) qui s'étend sensiblement sur toute la longueur de la face (14) supérieure du tronçon de la poutrelle (12) destiné à recevoir la dalle (24) de béton.

12. Plancher (10) selon la revendication 10, **caractérisé en ce qu'**au moins une poutrelle (12) comporte plusieurs longerons (32A) qui sont répartis de manière alignée sur toute la longueur de la face (14) supérieure de la poutrelle destinée à recevoir la dalle (24) de béton.

13. Plancher (10) selon la revendication précédente, **caractérisé en ce qu'**il comporte :
- au moins deux poutrelles (12) chacune équipée de plusieurs longerons (32A) espacés longitudinalement d'un intervalle (I),
- au moins une lame (32) de bois dont l'axe (L) principal longitudinal s'étend selon une direction orthogonale à l'axe (X) principal des poutrelles (12), dite traverse (32B), et fixée sur la face (14) de chacune des poutrelles (12) dans l'intervalle (I) entre deux longerons (32A).

14. Plancher (10) selon l'une quelconque des revendications 1 à 13, **caractérisé en ce que** les lames (32) de bois sont traitées avec un produit hydrofuge.

15. Procédé de réalisation d'un plancher (10) selon l'une quelconque des revendications précédentes, **caractérisé en ce qu'**il consiste à :
- fixer sur la face (14) supérieure de chaque poutrelle (12) au moins une lame (32) de bois ;
- agencer un coffrage (52) et/ou des entrevous (46) dont une face supérieure affleure la face (14) supérieure des poutrelles (12) de manière que les lames (32) de bois fassent saillie par rapport au coffrage (52) et/ou aux entrevous (46) ;
- agencer une armature (30) métallique sur les poutrelles (12);
- couler une dalle (24) de béton qui prenne l'armature (30) métallique et les lames (32) de bois.

## Patentansprüche

1. Boden (10) aus Beton, umfassend mindestens ein Trägerelement (12), das eine Hauptachse (X) aufweist, eine Bodenfliese (24) aus Beton, die auf eine Weise gegossen ist, um auf einer oberen Fläche (14) des Trägerelements (12) zu ruhen, eine metallische Verstärkung (30), die in der Bodenfliese (24) aufgenommen ist, wobei das Trägerelement (12) mit der Bodenfliese (24) aus Beton durch mindestens ein angebrachtes Verbindungselement verbunden ist, das an dem Trägerelement (12) befestigt ist und von dem mindestens ein Teil in der Bodenfliese (24) aus Beton aufgenommen ist, wobei das Trägerelement (12) und das Verbindungselement aus Holz hergestellt sind, wobei das Verbindungselement aus einer Holzlatte (32) gebildet ist, die sich entlang einer längsgerichteten Hauptachse (L) erstreckt und die eine untere Fläche (34) zur Befestigung mit dem Trägerelement (12) und eine obere Fläche (36) zum Kontakt mit der Bodenfliese (24) aus Beton aufweist, wobei der Boden **dadurch gekennzeichnet ist, dass** die Holzlatte (32) Vertiefungen (39) umfasst, die durch Entnahme von Material in ihrer oberen Fläche (36) produziert sind, in die der Beton der Bodenfliese (24) gegossen wird, wobei die global querverlaufenden Wände (40), die die Vertiefungen (39) abgrenzen, in der Lage sind, Scherbeanspruchungen (C) zu übertragen, die bei einer Biegung des Bodens (10) global längsgerichtet von der Bodenfliese (24) auf die Holzlatte (32) ausgeübt werden.

2. Boden (10) nach dem vorstehenden Anspruch, **dadurch gekennzeichnet, dass** die Vertiefungen (39) durch Nuten gebildet sind, die sich global querverlaufend erstrecken.

3. Boden (10) nach dem vorstehenden Anspruch, **dadurch gekennzeichnet, dass** die Holzlatte (32) durch mindestens zwei Kanten (38) abgegrenzt ist, die mit Mitteln zum Widerstehen des vertikalen Reißens der Bodenfliese (24) in Bezug auf die Holzlatte (32) ausgestattet sind.

4. Boden (10) nach dem vorstehenden Anspruch, **dadurch gekennzeichnet, dass** die Mittel zum Widerstehen des Reißens durch Rillen (42) gebildet sind, die sich längsgerichtet erstrecken und in die der Beton der Bodenfliese (24) gegossen wird.

5. Boden (10) nach Anspruch 3, **dadurch gekennzeichnet, dass** die Mittel zum Widerstehen des Reißens durch eine abgeschrägte Form der Kanten (38) gebildet sind.

6. Boden nach einem der Ansprüche 1 bis 3, **dadurch gekennzeichnet, dass** das Trägerelement aus einem Weichholz hergestellt ist, wohingegen die Holzlatte aus einem Hartholz hergestellt ist.

7. Boden nach einem der Ansprüche 1 bis 6, **dadurch gekennzeichnet, dass** die Holzlatte (32) durch Verklebung ihrer unteren Befestigungsfläche (34) auf der oberen Fläche (14) des Trägerelements (12) befestigt ist.

8. Boden (10) nach dem vorstehenden Anspruch, **dadurch gekennzeichnet, dass** die untere Befestigungsfläche (34) der Holzlatte (32) längsgerichtete Entlastungsschlitze (44) umfasst, die gestatten, die dimensionalen Variationen des Trägerelements (12) in Abhängigkeit von den hygrometrischen Bedingungen zu absorbieren.

9. Boden (10) nach einem der Ansprüche 1 bis 6, **dadurch gekennzeichnet, dass** die Holzlatte (32) durch Verschraubung oder Nagelung an dem Trägerelement (12) befestigt ist.

10. Boden (10) nach einem der Ansprüche 1 bis 9, **dadurch gekennzeichnet, dass** er mindestens eine Holzlatte (32) umfasst, von der die längsgerichtete Hauptachse (L) sich parallel zu der Hauptachse (X) der Trägerelemente, genannt Längsbalken (32A), erstreckt.

11. Boden (10) nach dem vorstehenden Anspruch, **dadurch gekennzeichnet, dass** mindestens ein Trägerelement (12) einen Längsbalken (32A) umfasst, der sich im Wesentlichen über die gesamte Länge der oberen Fläche (14) des Abschnitts des Trägerelements (12) erstreckt, das zur Aufnahme der Bodenfliese (24) aus Beton bestimmt ist.

12. Boden (10) nach Anspruch 10, **dadurch gekennzeichnet, dass** mindesten ein Trägerelement (12) mehrere Längsbalken (32A) umfasst, die auf ausgerichtete Weise über die gesamte Länge der oberen Fläche (14) des Trägerelements verteilt sind, das zur Aufnahme der Bodenfliese (24) aus Beton bestimmt ist.

13. Boden (10) nach dem vorstehenden Anspruch, **dadurch gekennzeichnet, dass** er umfasst:
- mindestens zwei Trägerelemente (12), von denen jedes mit mehreren Längsbalken (32A) ausgestattet ist, die längsgerichtet um ein Intervall (I) beabstandet sind,
- mindestens eine Holzlatte (32), von der sich die längsgerichtete Hauptachse (L) entlang einer zu der Hauptachse (X) der Trägerelemente (12), genannt Querbalken (32B), senkrechten Richtung erstreckt, und auf der Fläche (14) von jedem der Trägerelemente (12) in dem Intervall (I) zwischen zwei Längsbalken (32A) befestigt ist.

14. Boden (10) nach einem der Ansprüche 1 bis 13, **dadurch gekennzeichnet, dass** die Holzlatten (32) mit einem wasserabweisenden Produkt behandelt sind.

15. Verfahren zur Herstellung eines Bodens (10) nach einem der vorstehenden Ansprüche, **dadurch gekennzeichnet, dass** es aus Folgendem besteht:
- Befestigen, auf der oberen Fläche (14) von jedem Trägerelement (12), mindestens einer Holzlatte (32);
- Anordnen einer Verschalung (52) und/oder von Füllkörpern (46), von denen eine obere Fläche mit der oberen Fläche (14) der Trägerelemente (12) auf eine Weise bündig ist, dass die Holzlatten (32) in Bezug auf die Verschalung (52) und/oder die Füllkörper hervorstehen;
- Anordnen einer metallischen Verstärkung (30) auf den Trägerelementen (12);
- Gießen einer Bodenfliese (24) aus Beton, die die metallische Verstärkung (30) und die Holzlatten (32) aufnimmt.

## Claims

1. Concrete floor (10) comprising at least one beam (12) having a main axis (X), a concrete slab (24) which is cast so as to rest on an upper face (14) of the beam (12), a metal reinforcement (30) which is set in the slab (24), the beam (12) being connected to the concrete slab (24) by at least one inserted connecting element which is fastened to the beam (12) and at least a portion of which is set in the concrete slab (24), the beam (12) and the connecting element being made of wood, the connecting element being formed of a wooden strip (32) which extends along a main longitudinal axis (L) and which has a lower face (34) for fastening with the beam (12) and an upper face (36) for contact with the concrete slab (24), the concrete floor being **characterised in that** the wooden strip (32) comprises cavities (39) produced by removing material in its upper face (36) in which the concrete of the slab (24) is cast, the mainly transverse walls (40) delimiting the cavities (39) being capable of transmitting shearing forces (C) exerted mainly longitudinally by the slab (24) on the wooden strip (32) during a bending of the floor (10).

2. Floor (10) according to the preceding claim, **characterised in that** the cavities (39) are formed by grooves which extend mainly transversally.

3. Floor (10) according to the preceding claim, **characterised in that** the wooden strip (32) is delimited by at least two edges (38) which are provided with means for resisting the vertical pullout of the slab (24) with respect to the wooden strip (32).

4. Floor (10) according to the preceding claim, **characterised in that** the means for resisting the pullout are formed by ridges (42) which extend longitudinally and in which the concrete of the slab (24) is cast.

5. Floor (10) according to claim 3, **characterised in that** the means for resisting the pullout are formed by a beveled edge (38) shape.

6. Floor according to any one of claims 1 to 3, **characterised in that** the beam is made of softwood, while the wooden strip is made of hardwood.

7. Floor according to any one of claims 1 to 6, **characterised in that** the wooden strip (32) is fastened by bonding of its lower face (34) for fastening on the upper face (14) of the beam (12).

8. Floor (10) according to the preceding claim, **characterised in that** the lower face (34) for fastening the wooden strip (32) comprises longitudinal discharge slots (44) which make it possible to absorb the dimensional variations of the beam (12) according to hygrometric conditions.

9. Floor (10) according to any one of claims 1 to 6, **characterised in that** the wooden strip (32) is fastened to the beam (12) by screwing or by nailing.

10. Floor (10) according to any one of claims 1 to 9, **characterised in that** it comprises at least one wooden strip (32), the main longitudinal axis (L) of which extends parallel to the main axis (X) of the beams (12), called stringer (32A).

11. Floor (10) according to the preceding claim, **characterised in that** at least one beam (12) comprises a stringer (32A) which extends substantially over the entire length of the upper face (14) of the section of the beam (12) intended to receive the concrete slab (24).

12. Floor (10) according to claim 10, **characterised in that** at least one beam (12) comprises several stringers (32A) which are distributed aligned over the entire length of the upper face (14) of the beam (12) intended to receive the concrete slab (24).

13. Floor (10) according to the preceding claim, **characterised in that** it comprises:
- at least two beams (12), each equipped with several stringers (32A) spaced apart longitudinally by an interval (I),
- at least one wooden strip (32), the main longitudinal axis (L) of which extends along a direction orthogonal to the main axis (X) of the beams (12), called crossmember (32B), and fastened on the face (14) of each of the beams (12) in the interval (I) between two stringers (32A).

14. Floor (10) according to any one of claims 1 to 13, **characterised in that** the wooden strips (32) are treated with a waterproof product.

15. Method for producing a floor (10) according to any one of the preceding claims, **characterised in that** it consists of:
- fastening at least one wooden strip (32) on the upper face (14) of each beam (12);
- arranging a casing (52) and/or insulation (46) an upper face of which is flush with the upper face (14) of the beams (12), such that the wooden strips (32) project with respect to the casing (52) and/or to the insulation (46);
- arranging a metal reinforcement (30) on the beams (12);
- casting a concrete slab (24) which takes the metal reinforcement (30) and the wooden strips (32).
